# EUROPÄISCHE PATENTSCHRIFT

(11) **EP 0 462 126 B1**
(45) Veröffentlichungstag und Bekanntmachung des Hinweises auf die Patenterteilung: **10.11.1993**
(21) Anmeldenummer: 90903765.7
(22) Anmeldetag: 06.03.1990
(51) Int. Cl.: F01D 21/00, F01D 21/16, F01D 17/14

(54) **STELLANTRIEB FÜR SICHERHEITS- UND REGELVENTILE**
REGULATING DRIVE FOR SAFETY AND CONTROL VALVES
SERVOMOTEUR POUR SOUPAPES DE SURETE ET DE REGLAGE

(30) Priorität: 07.03.1989 DE 3907289
(43) Veröffentlichungstag der Anmeldung: 27.12.1991
(73) Patentinhaber: SIEMENS AKTIENGESELLSCHAFT, 80333 München (DE)
(72) Erfinder: DÖRR, Hermann, D-8522 Herzogenaurach (DE)
(86) Internationale Anmeldenummer: DE9000160
(87) Internationale Veröffentlichungsnummer: WO9010783

(56) Entgegenhaltungen:
- DE-A- 2 416 653

## Beschreibung

Die Erfindung bezieht sich auf einen Stellantrieb für Sicherheits- und Regelventile von Sicherheitsstationen zur Dosierung von Energieströmen in Form von Gasen, Dämpfen oder Wasser, insbesondere in Wärme- oder Industriekraftwerken, gemäß Oberbegriff des Anspruchs 1.

In der Verfahrens- und Kraftwerkstechnik müssen Energieströme verschiedenster Art reduziert bzw. dosiert werden. Dies geschieht überwiegend über entsprechende Reduzierventile in Verbindung mit verschiedenartigen Stellantrieben. Gleichzeitig müssen alle Rohrleitungssysteme und Behälter bzw. Komponenten gegen zu hohe Drücke geschützt werden. Diese Aufgaben werden meistens von Sicherheitsventilen der verschiedensten Bauarten übernommen.

Sollen dabei von den Sicherheitsventilen die in Strömungsrichtung vor den Sicherheitsventilen liegenden Rohrleitungs- und Behältersysteme vor Überdruck geschützt werden, dann spricht man von Sicherheitsventilen mit positiver Wirkungsrichtung. Dabei müssen die Sicherheitsventile bei Überdruck sicher öffnen. Müssen die in Strömungsrichtung nach den Sicherheitsventilen liegenden Systeme gegen Überdruck geschützt werden, dann spricht man von Sicherheitsventilen mit negativer Wirkungsrichtung. Die Sicherheitsventile müssen hier sicher schließen.

Sicherheitsstationen bzw. die zugehörigen Sicherheitsventile und Stellantriebe sollen beide Aufgaben, nämlich
- definierte Reduzierung bzw. Dosierung der Energieströme
- und Schutz der Anlagensysteme vor Überdrücken
übernehmen. Handelt es sich bei diesen Sicherheitsstationen um Dampfventile, bei denen durch Kühlwasserzuführung der Dampf gleichzeitig auch noch gekühlt wird, dann spricht man von Sicherheitsdampfumformstationen.

Ausgehend von einem Stellantrieb der gattungsgemäßen Art, der z.B. durch die Siemens Werbeschrift "Hochdruck- und Niederdruck-Umleitstationen für Kraftwerke mit fossiler Feuerung", Bestell-Nr. A 19 100-E 621-A7-V1 im wesentlichen bekannt ist, liegt der Erfindung die Aufgabe zugrunde, diesen so auszubilden, daß grundsätzlich eine Sicherheitsstation mit positiver oder mit negativer Wirkungsrichtung realisiert werden kann. Insbesondere soll die Sicherheit von sogenannten Bypass-Stationen erhöht werden, die Stellzeiten sollen verkürzt werden, die Anschlußleistungen der Stellantriebe sollen verkleinert und schließlich soll ohne Einbuße an Funktionstüchtigkeit auch eine günstige Preisstellung erreicht werden.

Erfindungsgemäß wird die gestellte Aufgabe bei einem Stellantrieb nach dem Oberbegriff des Patentanspruchs 1 durch die im Kennzeichen des Anspruchs 1 angegebenen Merkmale gelöst. Vorteilhafte Weiterbildungen sind in den Patentansprüchen 2 bis 16 angegeben.

Die mit der Erfindung erzielbaren Vorteile sind vor allem darin zu sehen, daß für den Stellantrieb nun nicht mehr ein gesonderter Schnellgangmotor mit z.B. bis zu 27 kW Leistung verwendet werden muß; der Antrieb der Ventilspindel im Sicherheits-Auslösefall erfolgt vielmehr eigenmediumbetätigt. Es entfallen auch gesonderte Hydraulikantriebe oder druckentlastete Stellglieder, welche stetige Leckverluste aufweisen.

Im folgenden werden anhand der Zeichnung, in welcher drei Ausführungsbeispiele nach der Erfindung dargestellt sind, Aufbau und Funktion dieser Beispiele sowie weitere Merkmale und Vorteile des Erfindungsgegenstandes erläutert. In der Zeichnung zeigen in teils perspektivischer, teils axial geschnittener und teils schematischer Darstellung:
- FIG 1: einen Stellantrieb für ein Sicherheitsventil mit positiver Wirkungsrichtung, d.h., das Sicherheitsventil öffnet, wenn auf der Zuströmseite des Ventils der Ansprechdruck erreicht wird;
- FIG 2: in entsprechender Darstellung zu FIG 1 einen Stellantrieb für ein Sicherheitsventil mit negativer Wirkungsrichtung, d.h., das Sicherheitsventil schließt, wenn auf seiner Abströmseite der Ansprechdruck erreicht wird;
- FIG 3: in entsprechender Darstellung zu FIG 1 und FIG 2 einen Stellantrieb für ein gleichfalls eigenmediumbetätigtes Sicherheitsventil, welches im Prinzip so aufgebaut ist wie dasjenige nach FIG 1, bei dem jedoch zwei zusätzliche Sicherheitsstränge vorgesehen sind;
- FIG 4: schematisch-vereinfacht ein Planetengetriebe, wie es bei den Stellantrieben nach FIG 1 - 3 Verwendung findet;
- FIG 5: die Draufsicht auf die Anordnung Hohlrad-Planetenrad-Sonnenrad nach FIG 4 und
- FIG 6: eine Tabelle zu FIG 4 und 5, aus der sich zusätzliche Hinweise zur Funktion der Schnellgangeinrichtung ergeben.

Im folgenden werden Aufbau und Funktion der drei Ausführungsbeispiele in der Reihenfolge der Figuren 1 bis 3 und sodann die Figuren 4 bis 6 erläutert.

Die Funktion der Sicherheitsstation mit eigenmediumbetätigter Sicherheitsfunktion in positiver Wirkungsrichtung zeigt Figur 1. Ein Dampfventil mit dem Gehäuse 1 wird über den Eintrittsstutzen 2 gegen den Drosselkörper 3 (hier z.B. ein Paraboldrosselkörper) angeströmt. Der Dampf übt eine Axialkraft auf den Drosselkörper 3, die Spindel 4 und die Spindelmutter 5 aus, die proportional dem wirksamen Drosselkörperquerschnitt und der Druckdifferenz zwischen dem Eintrittstutzen 2 und dem Austrittsstutzen 6 ist und in Auf-Richtung wirkt.

Die vom Eigenmedium (Dampf) erzeugte Axialkraft wird in der nichtselbsthemmenden - im Gegensatz zu herkömmlichen Spindelmuttern - und drehbar gelagerten Spindelmutter 5 in ein Drehmoment umgewandelt, das über das mit der Spindelmutter 5 fest verbundene Spindelmuttergehäuse 7 auf den Abtriebswellenzapfen 8 des Stellantriebs übertragen wird.

Von dem Abtriebswellenzapfen 8 gelangt das Drehmoment über die Planetengetriebestufe 11 einerseits auf die ebenfalls - im Gegensatz zu herkömmlichen Planetengetrieben - nichtselbsthemmende Schneckenstufe 9, die bei Drücken unterhalb des Sicherheitsdruckes mit der Bremsvorrichtung 10 festgebremst ist, und andererseits auf die selbsthemmende Schneckenstufe 12 und wird dort kompensiert.

Auf diese selbsthemmende Schneckenstufe 12 wirkt auch der Stellantriebsmotor 13, der im Normalbetrieb - über die Leittechnik angesteuert - die Verstellung des Drosselkörpers 3 bewirkt.

Die Funktion der Schneckenstufe 12, die Wirkung des Regelmotors 13 (auch als Antriebs- oder Stellmotor bezeichnet), die drehmomentabhängige Absteuerung durch Verschieben der Schnecke und Eindrücken der Drehmomentfeder 14 entsprechen der bisherigen bewährten Stellantriebstechnik (z.B. Siemens Stellantriebe).

Erhöht sich der Druck in dem Eintrittstutzen 2 bzw. in den davorliegenden Systemen über den an den Druckwächtern 15 einer Druckwächteranordnung DA eingestellten Wert, dann öffnen die Schaltkontakte, und die angeschlossenen Bremsmagnete einer Bremsmagnetanordnung EM werden spannungslos und fallen in ihre Ruhelage zurück.

Die mechanische Kopplung der Bremsmagnete 16 mit der Bremsvorrichtung 10 in Verbindung mit den Federn 17 ist so aufgebaut, daß bereits das Abfallen eines Bremsmagnetes die sichere Lüftung der Bremsvorrichtung 10 bewirkt.

Mit dem Lüften der Bremsvorrichtung 10 wird die nichtselbsthemmende Schneckenstufe 9 freigegeben.

Der vom Eigenmedium (Dampf) erzeugte, über den Drosselkörper 3 und die Ventilspindel 4 wirkende Axialschub wird in der nichtselbsthemmenden Spindelmutter 5 in ein Drehmoment umgewandelt und versetzt Spindelmutter 5, Spindelmuttergehäuse 7, Abtriebswellenzapfen 8, Planetengetriebestufe 11 und nichtselbsthemmende Schneckenstufe 9 in eine Drehbewegung. Entsprechend der Gewindesteigung in der Spindelmutter 5 bewegen sich dabei der Drosselkörper 3 und die Ventilspindel 4 nach oben. Das Ventil wird, solange wenigstens einer der Schaltkontakte an den Druckwächtern 15 geöffnet bleibt, bis zu Aufendlage geöffnet. Bei vorzeitigem Druckabbau und dem hiermit verbundenen Schließen der Kontakte an den Druckwächtern 15 wird durch das Abbremsen der nichtselbsthemmenden Schneckenstufe 9 über die Bremsvorrichtung 10 der eigenmediumbetätigte Öffnungsvorgang (Sicherheitshub) beendet.

Es ist auch möglich, über die Handtaste 18 gezielte Teil- oder Vollhubprüfungen unterhalb des Ansprechdruckes der Druckwächter 15 durchzuführen.

Der eigenmediumbetätigte Öffnungsvorgang (Sicherheitshub) kann aus der Zuendlage und aus jeder beliebigen Zwischenlage erfolgen.

Bei Ausfall der Versorgungsspannung an den Druckwächtern 15 erfolgt ebenfalls die Freigabe des eigenmediumbetätigten Öffnungsvorgangs (Sicherheitshub).

Der eigenmediumbetätigte Öffnungsvorgang (Sicherheitshub) erfolgt auch dann, wenn bei geöffneten Kontakten der Druckwächter 15 der Regelmotor 13 gleichzeitig in Zu-Richtung betätigt wird. Der Ausgleich erfolgt dabei über die Planetengetriebestufe 11.

Wird der Regelmotor 13 bei ausgelöstem Sicherheitshub gleichzeitig in Auf-Richtung (Sicherheitsrichtung) betätigt, dann wird diese Stellbewegung noch zusätzlich dem eigenmediumbetätigten Öffnungsvorgang überlagert. Dies bewirkt die Klinke 19 eines Richtgesperres RG, die in das gezahnte Klinkenrad bzw. Sperrad 10a' der Bremsvorrichtung 10 eingreift und dieses nur in der vom eigenmediumbetätigten Öffnungsvorgang (Sicherheitshub) erzeugten Drehrichtung freigibt. Das Klinkenrad 10a' ist mit der ersten Bremsscheibe 10a drehfest verbunden.

Die Funktion der Sicherheitsstation mit eigenmediumbetätigter Sicherheitsfunktion in negativer Richtung zeigt Figur 2. Das Dampfventil mit dem Gehäuse 1 wird über den Eintrittsstutzen 2a von oben über den Drosselkörper 3a (hier z.B. ein Lochdrosselkörper) angeströmt.

Der Dampf übt eine Axialkraft auf den Drosselkörper 3a, die Spindel 4 und die Spindelmutter 5 aus, die proportional dem wirksamen Drosselkörperquerschnitt und der Druckdifferenz zwischen dem Eintrittsstutzen 2a und dem Austrittsstutzen 6a ist und in Zu-Richtung wirkt. Wie es die Strömungspfeile f2 zeigen, wirken die Dampfkräfte in Schließrichtung des Drosselkörpers 3a. In dieser Richtung erfolgt auch die Sicherheitsbewegung des Drosselkörpers 3a, so daß nun die Freilaufdrehung des Richtgesperres RG in Uhrzeigersinnrichtung f4 erfolgt (im Beispiel nach Figur 1 erfolgt die Freilaufdrehung in Gegenzeigerrichtung f3). Im übrigen ist der Stellantrieb nach Figur 2 so wie derjenige nach Figur 1 aufgebaut, deshalb sind gleiche Teile mit den selben Bezugszeichen versehen, und der Funktionsablauf ist sinngemäß.

Erhöht sich der Druck in dem Austrittsstutzen 6a bzw. in den dahinterliegenden Systemen über den an den Druckwächtern 15 eingestellten Wert, dann öffnen die Schaltkontakte 26 und die angeschlossenen Bremsmagnete 16 werden spannungslos und fallen in ihre Ruhelage zurück.

Die mechanische Kopplung der Bremsmagnete 16 mit der Bremsvorrichtung 10 in Verbindung mit den Federn 17 ist so aufgebaut, daß bereits das Abfallen eines Magnetes die sichere Lüftung der Bremsvorrichtung 10 bewirkt.

Mit dem Lüften der Bremsvorrichtung 10 wird die nichtselbsthemmende Schneckenstufe 9 freigegeben.

Der vom Eigenmedium (Dampf) erzeugte, über den Drosselkörper 3a und die Ventilspindel 4 wirkende Axialschub wird in der nichtselbsthemmenden Spindelmutter 5 in ein Drehmoment umgewandelt und versetzt Spindelmutter 5, Spindelmuttergehäuse 7, Abtriebsstutzen 8, Planetengetriebstufe 11 und nichtselbsthemmende Schneckenstufe 9 in eine Drehbewegung. Entsprechend der Gewindesteigung in der Spindelmutter 5 bewegen sich dabei der Drosselkörper 3a und die Ventilspindel 4 nach unten. Das Ventil wird, solange wenigstens einer der Schaltkontakte an den Druckwächtern 15 geöffnet bleibt, bis zur Zuendlage geschlossen.

Bei vorzeitigem Druckabbau und dem hiermit verbundenen Schließen der Kontakte an den Druckwächtern 15 wird durch das Abbremsen der nichtselbsthemmenden Schneckenstufe 9 über die Bremsvorrichtung 10 der eigenmediumbetätigte Schließvorgang (Sicherheitshub) beendet.

Es ist auch möglich, über die Handtaster 18 gezielte Teil- oder Vollhubprüfungen unterhalb des Ansprechdrucks der Druckwächter 15 durchzuführen.

Der eigenmediumbetätigte Schließvorgang (Sicherheitshub) kann aus der Aufendlage und aus jeder beliebigen Zwischenlage erfolgen.

Bei Ausfall der Versorgungsspannung an den Druckwächtern 15 erfolgt ebenfalls die Freigabe des eigenmediumbetätigten Schließvorgangs (Sicherheitshub).

Der eigenmediumbetätigte Schließvorgang (Sicherheitshub) erfolgt auch dann, wenn bei geöffneten Kontakten der Druckwächter 15 der Regelmotor 13 gleichzeitig in Auf-Richtung betätigt wird. Der Ausgleich erfolgt dabei über die Planetengetriebestufe 11.

Wird der Regelmotor 13 bei ausgelöstem Sicherheitshub gleichzeitig in Zu-Richtung (Sicherheitsrichtung) betätigt, dann wird diese Stellbewegung noch zusätzlich dem eigenmediumbetätigten Schließvorgang überlagert. Dies bewirkt die Klinke 19a, die in das gezahnte Klinkenrad bzw. Sperrad 10a der Bremsvorrichtung 10 eingreift und dieses nur in der vom eigenmediumbetätigten Öffnungsvorgang (Sicherheitshub) erzeugten Drehrichtung freigibt. Bei der Sicherheitsfunktion in negativer Richtung ist diese Drehrichtung entgegengesetzt zu derjenigen bei der Sicherheitsfunktion in positiver Richtung.

Das Ausführungsbeispiel nach Figur 3 bezieht sich ebenfalls auf eine Sicherheitsstation, die geeignet ist, in der Verfahrenstechnik Energieströme (Gase, Wasser) zu reduzieren, zu dosieren und gleichzeitig die Anlagensysteme sicher vor Überdruck zu schützen, und zwar mit eigenmediumbetätigter Sicherheitsfunktion in Öffnungsrichtung.

Die Sicherheitsstation besteht im wesentlichen aus einem Betriebsstrang und zwei zusätzlichen Sicherheitssträngen. Die Auslösung des Sicherheitshubes kann sowohl über den Betriebsstrang als auch über jeden einzelnen Sicherheitsstrang bewirkt werden. Der Betriebsstrang setzt sich aus einem motorischen Stellantrieb, einer nichtselbsthemmenden Spindelmutter und dem Stellorgan mit Drosselkörper zusammen.

Die beiden zusätzlichen, voneinander unabhängigen, Sicherheitsstränge sind zwischen der Spindelmutter und dem Stellorgan des Betriebsstranges angeordnet. Sie bestehen aus festbremsbaren, nichtselbsthemmenden Gewindestufen. Im festgebremsten Zustand bilden die Sicherheitsstränge eine starre Verbindung zwischen der Spindelmutter und dem Stellorgan des Betriebsstranges. Entsprechend der Anströmrichtung des Drosselkörpers im Stellorgan erfolgt die Betätigung des Sicherheitshubes durch das Eigenmedium.

Der motorische Stellantrieb ist eine Abwandlung des bewährten Siemens Zweimotorenantriebes mit Planetengetriebe. Die bisherige Eingriffsstelle des Schnellgangmotors - eine selbsthemmende Schneckenstufe - wird durch eine nichtselbsthemmende Schneckenstufe mit einer elektromagnetischen Bremsvorrichtung an der Schneckenwelle ersetzt. Während des Normalbetriebs bleibt diese nichtselbsthemmende Schneckenstufe festgebremst, beim Ansprechen der Sicherheitsfunktion lüftet die Bremsvorrichtung und gibt die Schneckenstufe zum eigenmediumbetätigten Sicherheitshub des Betriebsstrangs frei.

Das zum Ausführen des Sicherheitshubes über den Betriebsstrang erforderliche Drehmoment wird durch dar Eigenmedium über den Drosselkörper, die Ventilspindel, das Spindelgestänge, die festgebremsten Sicherheitsstränge und die nichtselbsthemmende Spindelmutter auf den motorischen Stellantrieb gebracht.

Die Ausführung des Sicherheitshubs über die Sicherheitsstränge erfolgt durch Lüften der zugehörigen Bremsvorrichtungen an den Spindelmuttern der nichtselbsthemmenden Gewindestufen der Sicherheitsstränge. Die verdrehsicher befestigten Spindelwellen werden durch die Kraft des Eigenmediums in die Muttern gedrückt, versetzen diese bei gelüfteter Bremse in eine Drehbewegung und ermöglichen dadurch das sichere Öffnen des Stellorgans. Beide Sicherheitsstränge arbeiten dabei vollkommen unabhängig voneinander. Zum sicheren Öffnen des Stellorgans genügt bereits das Lüften der Bremsvorrichtung an einem Sicherheitsstrang.

Der Betriebsstrang BS besteht im wesentlichen aus einem motorischen Stellantrieb, einer nichtselbsthemmenden Spindelmutter 5 und dem Stellorgan 1, 3.

Die beiden Sicherheitsstränge SSt 1, SSt 2 bestehen aus je einer festbremsbaren, nichtselbsthemmenden Schneckenstufe 20a, 23; 20b 23, die angekoppelt über ein geeignetes Spindelgestänge 4a, 4b zwischen der Spindelmutter 5 und dem Stellorgan 1, 3 angeordnet sind. In der Längsachse der Spindel 4 ist zwischen dem Sicherheitshebel 4a und der Gehäusebrücke 4b des Spindelgestänges ein Federelement 22 eingefügt.

Ein Dampfventil mit dem Gehäuse 1 wird über den Eintrittsstutzen 2 gegen den Drosselkörper 3 (hier z.B. ein Paraboldrosselkörper) angeströmt. Der Dampf übt eine Axialkraft auf den Drosselkörper 3, die Spindel 4, die Spindelgestänge in Form eines Sicherheitshebels 4a und einer Gehäusebrücke 4b, die Sicherheitsspindeln 20a und 20b und die Spindelmutter 5 aus, die proportional dem wirksamen Drosselkörperquerschnitt und der Druckdifferenz zwischen dem Eintrittstutzen 2 und dem Austrittsstutzen 6 ist und in Auf-Richtung wirkt.

Die vom Eigenmedium (Dampf) erzeugte Axialkraft wird in der nichtselbsthemmenden und drehbar gelagerten Spindelmutter 5 in ein Drehmoment umgewandelt, und auch die weiteren Erläuterungen zum ersten Ausführungsbeispiel nach Figur 1 in den Absätzen 2 bis 6 der Seite 4 gelten für dieses Ausführungsbeispiel.

Mit dem Lüften der Bremsvorrichtung wird die nichtselbsthemmende Schneckenstufe 9 freigegeben.

Der vom Eigenmedium (Dampf) erzeugte, über den Drosselkörper 3, die Ventilspindel 4, das Spindelgestänge 4a und 4b mit den Sicherheitsspindeln 20a und 20b wirkende Axialschub wird in der nichtselbsthemmenden Spindelmutter 5 in ein Drehmoment umgewandelt und versetzt Spindelmutter 5, Spindelmuttergehäuse 7, Abtriebswellenzapfen 8, nichtselbsthemmende Schneckenstufe 9 und Planetenstufe 11 in eine Drehbewegung. Entsprechend der Gewindesteigung in der Spindelmutter 5 bewegen sich dabei der Drosselkörper 3, die Ventilspindel 4 und das Spindelgestänge 4a und 4b mit den Sicherheitsspindeln 20a und 20b nach oben. Das Ventil wird, wenn der Schaltkontakt des Druckwächters 15a so lange geöffnet bleibt, bis zur Aufendlage geöffnet.

Bei vorzeitigem Druckabbau und dem hiermit verbundenen Schließen des Druckwächterkontaktes 15a wird durch das Abbremsen der nichtselbsthemmenden Schneckenstufe 9 über die Bremsvorrichtung 10 der eigenmediumbetätigte Öffnungsvorgang des Betriebsstranges BS (Sicherheitshub) beendet.

Es ist auch möglich, über den Handtaster 18a gezielte Teil- oder Vollhubprüfungen unterhalb des Ansprechdruckes des Druckwächters 15a durchzuführen.

Der eigenmediumbetätigte Öffnungsvorgang (Sicherheitshub) des Betriebsstrangs BS kann aus der Zuendlage und aus jeder beliebigen Zwischenlage erfolgen.

Bei Ausfall der Versorgungsspannung an dem Druckwächter 15a erfolgt ebenfalls die Freigabe des eigenmediumbetätigten Öffnungsvorgangs (Sicherheitshub) über den Betriebsstrang BS.

Der eigenmediumbetätigte Öffnungsvorgang (Sicherheitshub) des Betriebsstrangs BS erfolgt auch dann, wenn bei geöffnetem Druckwächterkontakt 15a der Regelmotor 13 gleichzeitig in Zu-Richtung betätigt wird. Der Ausgleich erfolgt dabei über die Planetengetriebestufe 11.

Wird der Regelmotor 13 bei ausgelöstem Sicherheitshub des Betriebsstrangs gleichzeitig in Auf-Richtung (Sicherheitsrichtung) betätigt, dann wird diese Stellbewegung noch zusätzlich dem eigenmediumbetätigten Öffnungsvorgang überlagert. Dies bewirkt die Klinke 19 des Richtgesperrs RS, die in das gezahnte Klinkenrad bzw. Sperrad 10a' der Bremsvorrichtung 10 eingreift und dieses nur in der vom eigenmediumbetätigten Öffnungsvorgang (Sicherheitshub) erzeugten Drehrichtung freigibt. Die gleiche Wirkung kann auch mit einem Freilauf erzielt werden (anstatt Klinke 19 und Sperrad 10a').

Zusätzlich zum Betriebsstrang BS sind noch zwei unabhängige Sicherheitsstränge SSt 1, SSt 2, die im wesentlichen aus den nichtselbsthemmenden Sicherheitsspindeln 20a und 20b mit den zugehörigen Bremsmagneten 16b und 16c bestehen, verbunden.

Im normalen Betriebszustand befinden sich die Sicherheitsspindeln 20a, 20b im ausgefahrenen Zustand (entsprechend der gezeichneten Stellung). Gleichzeitig sind die beiden Sicherheitsspindeln über die zugehörigen Sicherheitsspindelmuttern 23 und den Bremsmagneten 16b bzw. 16c festgebremst. Dadurch besteht eine starre Verbindung zwischen dem Spindelgestänge 4a und 4b und damit auch zwischen einem ersten und einem zweiten Spindelabschnitt 4.1, 4.2. Werden aber durch Ansprechen der Druckwächter 15b oder 15c die Bremsmagnete 16b oder 16c spannungslos, dann wird die starre Verbindung zwischen dem Spindelgestänge 4a und 4b aufgehoben. Die Kraft des Eigenmediums schiebt dann über den ersten Spindelabschnitt 4.1 das kippbar gelagerte Spindelgestänge 4a mit der Sicherheitsspindel 20a oder 20b durch die sich drehende Sicherheitsspindelmuttern nach oben.

Der Drosselkörper 3 kann immer die Aufendlage erreichen, sobald über einen Strang (Betriebs- oder Sicherheitsstrang) der Sicherheitshub ausgelöst wird. Dies gilt natürlich auch beim gleichzeitigen Ansprechen von zwei oder drei Strängen.

Die Sicherheitsstränge sind ebenfalls über die Handtaster 18b und 18c, sowie die Bremsmagnete 16b und 16c getrennt prüfbar. Hier ist die Prüfung ebenfalls unterhalb des Sicherheitsdrucks möglich.

Aus Figur 3 erkennt man, daß wenigstens ein einem Druckwächter 15a nachgeschalteter Bremsmagnet 16a vorgesehen ist, welcher die Schnellgangeinrichtung SG arretiert oder freigibt, und daß wenigstens ein einem weiteren Druckwächter 15b über eine Signalleitung nachgeschalteter zusätzlicher Sicherheitsstrang SSt 1 vorgesehen ist, welcher mit Mitteln 16b, 20a, 4a zum Verlagern eines den Drosselkörper 3 aufweisenden ersten Spindelabschnitts 4.1 in die Öffnungsstellung relativ zu einem federelastisch (Feder 22) mit dem ersten Spindelabschnitt 4.1 gekuppelten zweiten Spindelabschnitt 4.2, der den nichtselbsthemmenden Spindeltrieb aufweist, versehen ist, wenn ein Druckwächter-Auslösesignal ansteht. Dargestellt sind zwei zustätzliche Sicherheitsstränge SSt 1, SSt 2. Der erste Spindelabschnitt 4.1 ist mit dem zweiten Spindelabschnitf 4.2 über eine Druckfeder-Anordnung 22 gekoppelt. An das dem Drosselkörper 3 abgewandte Ende des ersten Spindelabschnitts 4.1 ist ein Sicherheitshebel 4a angelenkt, mit wenigstens einem freien Ende, an welches eine im wesentlichen parallel zur Ventilspindel 4 verlaufende Nebenspindel 20a, 20b über ein Langloch-Gelenk angelenkt ist. Zu der Nebenspindel 20a, 20b gehört ein nichtselbsthemmender Nebenspindeltrieb mit wenigstens einer ersten mit der Spindelmutter 23 umlaufend gelagerten Bremsscheibe 24 und ein zweiter Bremsmagnet 16b, welcher normalerweise die Nebenspindel 20a an ihrer Bremsscheibe 24 festhält und im Falle der Zuführung eines Auslösesignals vom zugehörigen Druckwächter 15b die Spindelmutter 23 zur Drehung und die Nebenspindel 20a zur Axialbewegung freigibt. Das Gehäuse 25 von Nebenspindeltrieb und zweitem Bremsmagnet 16b ist mit dem zweiten Spindelabschnitt 4.2 starr gekoppelt und mit diesem längsverschieblich gelagert. Entsprechendes gilt für den zweiten Sicherheitsstrang SSt 2. Deshalb ist bevorzugt der Sicherheitshebel 4a nach Art einer Wippe zweiarmig ausgebildet und an seine beiden freien Enden sind je eine Nebenspindel 20a, 20b mit je einem Nebenspindeltrieb angelenkt, wobei die Gehäuse 25 der beiden Nebenspindeltriebe und ihre zugehörigen Bremsmagnete 16b, 16c über eine Gehäusebrücke 4b miteinander und die Gehäusebrücke 4b mit dem zweiten Spindelabschnitt 4.2 der Ventilspindel 4 fest verbunden sind.

### Erläuterung von FIG 4 bis FIG 6:

Die Planetengetriebestufe ist in den Figuren 4 bis 6 generell mit B bezeichnet, sie weist zwei diametral einander gegenüberliegende Planetenräder b1 und b2 auf, die an ihrem inneren Umfang mit dem Sonnenrad A kämmen und ihrem Außenumfang mit einer Innenverzahnung des Hohlrades C kämmen. Letzteres gehört zur Schnellgangeinrichtung SG, d.h., wenn letztere vom Bremsmagneten freigegeben ist, kann die Drehung des Abtriebswellenzapfens über den Schneckentrieb 9 (Figuren 1 - 3) ungebremst erfolgen; der Drosselkörper 3 gelangt in seine Öffnungsstellung (Figur 1 bzw. 3) oder in seine Schließstellung (Figur 2).

Die Tabelle nach Figur 6 zeigt zunächst, daß im Regelbetrieb das Sonnenrad A angetrieben wird und die Planetenstufe B mitnimmt, wogegen die Schnellgangeinrichtung SG festgebremst ist. Dabei stellt der Innenzahnkranz von C eine feste Rollbahn für die Planetenräder b1, b2 dar.

Erfolgt nun ein Signal "Ansprechdruck erreicht" durch einen der Druckwächter, so wird der entsprechende Bremsmagnet gelüftet, d.h., die Schnellgangeinrichtung SG wird freigegeben, vgl. die rechte Spalte der Tabelle nach Figur 6. Die vom Abtriebswellenzapfen angetriebene Planetengetriebestufe nimmt über den Schneckentrieb die Welle der Schnellgangeinrichtung SG mit, wobei es gleichgültg ist, ob das Sonnenrad A von der Regeleinrichtung bewegt wird oder nicht. In diesem Betriebsfall (Ansprechen der Sicherheitseinrichtung) stellt das Sonnenrad A eine Rollbahn für die Planetenräder b1, b2 dar, die entweder feststeht (wenn kein Regelbefehl vorliegt) oder sich selbst bewegt.

Die Druckfeder-Anordnung 22 im Beispiel nach Figur 3 hat insbesondere folgende Aufgaben:
a) Dämpfung der Bewegung des Drosselkörpers 3, vor allem bei hohen Dampfdrücken des Dampfes, so daß der Drosselkörper 3 nicht auf das Gehäuse 1 "aufschlagen" kann. Dies ist bei den relativ hohen Dampfkräften von 10 t bis 20 t von Bedeutung;
b) Verstellung des Spindelabschnitts 4.2 des Betriebsstranges BS in die Auf-Endlage, wenn einer oder beide Sicherheitsstränge SSt 1, SSt 2 vor dem Betriebsstrang BS ansprechen sollten, und
c) Rückstellung der Sicherheitsstränge SSt 1, SSt 2, in ihre dargestellte Ausgangsposition.

Zu Figur 1 ist noch nachzutragen, daß dort eine Hilfsschließfeder 27, ausgebildet als Schraubendruckfeder, zwischen einem Bund 28 der Spindel 4 und dem gehäusefesten Haltekörper 29 eingefügt ist. Sie hat die Aufgabe, bei geringen Differenzdrücken zwischen Eintrittsstutzen 2 und Austrittsstutzen 6 ein Flattern des Drosselkörpers 3 zu verhindern.

## Patentansprüche

1. Stellantrieb für Sicherheits- und Regelventile von Sicherheitsstationen zur Dosierung von Energieströmen in Form von Gasen, Dämpfen oder Wasser, insbesondere in Wärme- oder Industriekraftwerken, wobei das Sicherheitsventil wenigstens einen relativ zu einem Ventilsitz verstellbaren Drosselkörper (3, 3a) aufweist, der einen vom Arbeitsmedium durchströmten Drosselquerschnitt bei Auftreten eines Ansprechdruckes, der einen zulässigen Druck auf der Zu- oder Abströmseite des Sicherheitsventils erreicht oder überschreitet, öffnet oder schließt,
- mit einem Spindeltrieb (4, 5, 7, 8) für den Drosselkörper (3, 3a) und
- mit einer an den Spindeltrieb (4, 5, 7, 8) angekuppelten Planetengetriebestufe (11) zur superponierbaren Einleitung eines ersten Antriebsdrehmomentes von einem Regelantrieb mit Regelmotor (13) und eines zweiten Antriebsdrehmomentes über eine Schnellgangeinrichtung (SG) zur schnellen Ventilöffnung oder -schließung bei Erreichen oder Überschreiten des Ansprechdruckes
**dadurch gekennzeichnet,** daß die Antriebskraft für die Sicherheitsbewegung des Drosselkörpers (3, 3a) aus der auf den Drosselkörper wirkenden Druckdifferenz des Arbeitsmediums abgeleitet ist und daß hierzu
- der Spindeltrieb (4, 5, 7) nichtselbsthemmend ausgeführt ist und
- auch die Schnellgangeinrichtung (SG) über ein nichtselbsthemmendes Getriebe (9) an die Planetengetriebestufe (11) angekuppelt ist und wenigstens eine von einer lösbaren Bremsvorrichtung (10) normalerweise festgebremste Welle (9a) aufweist, wobei die Bremsvorrichtung (10) bei Auftreten des Ansprechdruckes die Schnellgangeinrichtung (SG) zur eigenmedium-angetriebenen Ausführung der Sicherheitsbewegung des Drosselkörpers (3, 3a) in seine Sollstellung freigibt.

2. Stellantrieb nach Anspruch 1,
**dadurch gekennzeichnet,** daß der Spindeltrieb (4, 5, 7, 8) für den Drosselkörper (3, 3a) eine auf einer Ventilspindel (4) drehbar gelagerte Spindelmutter (5) und ein die Spindelmutter (5) drehbar lagerndes, jedoch axial fixierendes Spindelmuttergehäuse (7) aufweist, ferner einen Abtriebswellenzapfen (8) am Spindelmuttergehäuse (7), zum Zwecke, eine Drehung des Abtriebswellenzapfens (8) über Spindelmuttergehäuse (7) und Spindelmutter (5) in einen Axialschub von Spindel (4) und Drosselkörper (3, 3a) bzw. umgekehrt umzuformen.

3. Stellantrieb nach Anspruch 1 oder 2,
**dadurch gekennzeichnet,** daß die Planetengetriebestufe (11) mit dem Abtriebswellenzapfen (8) verbunden ist und ihre Planetenräder (b1, b2) zum einen mit dem Außenumfang eines Sonnenrades (A) kämmen, das vom Regelantrieb (13) bewegbar ist, und zum anderen mit dem Innenumfang eines Hohlrades (C) kämmen, welches mit der Schnellgangeinrichtung (SG) gekuppelt ist.

4. Stellantrieb nach einem der Ansprüche 1 bis 3,
**dadurch gekennzeichnet,** daß die Schnellgangeinrichtung (SG) über einen nichtselbsthemmenden Schneckentrieb (9) an die Planetengetriebestufe (11) angekuppelt ist.

5. Stellantrieb nach einem der Ansprüche 1 bis 4,
**dadurch gekennzeichnet,** daß die Welle (9a) der Schnellgangeinrichtung (SG) durch wenigstens eine Bremsvorrichtung (10) festbremsbar ist, daß der Bremseingriff der Bremsvorrichtung (10) bei Auftreten des Ansprechdrucks fernbetätigt lösbar ist und daß die Welle (9a) mit einer Freilaufeinrichtung (RG) gekoppelt ist, welche eine Drehung der Welle (9a) nur in eine mit der Sicherheitsbewegung des Drosselkörpers korrespondierende Drehrichtung zuläßt.

6. Stellantrieb nach Anspruch 5,
**dadurch gekennzeichnet,** daß die Welle (9a) der Schnellgangeinrichtung (SG) wenigstens eine Bremsvorrichtung (10) aufweist, mit einer auf der Welle (9a) festsitzenden und mit dieser umlaufenden ersten Bremsscheibe (10a) und einer mit dieser normalerweise in Bremseingriff stehenden, axial verschiebbar, jedoch undrehbar gelagerten zweiten Bremsscheibe (10b), welch letztere in und außer Bremseingriff verschiebbar gelagert ist, und daß der Welle (9a) ferner ein Richtgesperre (RG) zugeordnet ist, welches im nicht festgebremsten Zustand der Welle (9a) deren Drehung nur in eine Drehrichtung zuläßt, die mit der Sicherheitsbewegung des Drosselkörpers (3, 3a) korrespondiert.

7. Stellantrieb nach Anspruch 5 oder 6,
**gekennzeichnet durch** wenigstens ein auf der Welle (9a) der Schnellgangeinrichtung (SG) festsitzendes Klinkenrad (10a) und wenigstens eine federbelastet in die Klinkenverzahnung des Klinkenrades (10a) eingreifende, um eine wellenachsparallele Klinkenachse schwenkbar gelagerte Sperrklinke (19, 19a).

8. Stellantrieb nach einem der Ansprüche 1 bis 7,
**dadurch gekennzeichnet,** daß zur Drucküberwachung des Istdruckes und zur Auslösung der Bremsvorrichtung (10) bei Erreichen des Ansprechdruckes eine Druckwächteranordnung (DA) druckübertragend an eine Arbeitsmedium-Rohrleitung (2b) des Sicherheitsventils angeschlossen ist und daß die von den Druckwächtern (15) erzeugten Auslösesignale einer Elektromagnetanordnung (EM) zuführbar sind, welche normalerweise die Bremsvorrichtung (10) für die Welle (9a) der Schnellgangeinrichtung (SG) in Bremseingriff hält und bei Zufuhr der Auslösesignale die Bremsvorrichtung (10) lüftet.

9. Stellantrieb nach Anspruch 8,
**gekennzeichnet durch** wenigstens zwei Druckwächter (15; 15a, 15b, 15c) und wenigstens zwei Bremsmagnete (16; 16a, 16b, 16c) der Elektromagnetanordnung (EM), von denen jeder Bremsmagnet je einem der Druckwächter nachgeschaltet ist, und daß die wenigstens zwei Bremsmagnete (16) über ein gemeinsames Übertragungsglied (21) an die zweite Bremsscheibe (10b) zu deren Steuerung so angekoppelt sind, daß die Bremsscheibe (10b) schon bei Ansprechen wenigstens eines Bremsmagneten bzw. bei Anstehen wenigstens eines Auslösesignals der Druckwächter (15; 15a, 15b, 15c) gelüftet wird.

10. Stellantrieb nach Anspruch 9,
**dadurch gekennzeichnet,** daß bei dreikanaliger Anordnung mit je einem Druckwächter-Bremsmagnet-Paar pro Kanal eine Eins-von-drei-Auslösung der Bremsmagnete (16; 16a, 16b, 16c) durch die Druckwächter (15; 15a, 15b, 15c) und eine Eins-von-drei-Auslösung der zweiten Bremsscheibe (10b) durch die Bremsmagnete vorgesehen ist.

11. Stellantrieb nach einem der Ansprüche 1 bis 10,
**dadurch gekennzeichnet,** daß das zugehörige Sicherheitsventil als Öffnungsventil zum Schutz gegen Überdruck der an seine Anströmseite angeschlossenen Komponenten oder Rohrleitungen (2b) ausgebildet ist und demgemäß die zugelassene Drehrichtung der Schnellgangeinrichtung (SG) mit der Ventilöffnungsrichtung (f1) korrespondiert.

12. Stellantrieb nach einem der Ansprüche 1 bis 10,
**dadurch gekennzeichnet,** daß das zugehörige Sicherheitsventil als Schließventil zum Schutz gegen Überdruck der an seine Abströmseite angeschlossenen Komponenten oder Rohrleitungen (2c) ausgebildet ist und demgemäß die zugelassene Drehrichtung der Schnellgangeinrichtung (SG) mit der Ventilschließrichtung (f2) korrespondiert.

13. Stellantrieb nach einem der Ansprüche 1 bis 8 sowie 11,
**dadurch gekennzeichnet,** daß wenigstens ein einem Druckwächter (15a) nachgeschalteter Bremsmagnet (16a) vorgesehen ist, welcher die Schnellgangeinrichtung (SG) arretiert oder freigibt, und daß wenigstens ein einem weiteren Druckwächter (15b) über eine Signalleitung nachgeschalteter zusätzlicher Sicherheitsstrang (SSt 1) vorgesehen ist, welcher mit Mitteln (16b, 20a, 4a) zum Verlagern eines den Drosselkörper (3) aufweisenden ersten Spindelabschnitts (4.1) in die Öffnungsstellung relativ zu einem federelastisch (Feder 22) mit dem ersten Spindelabschnitt (4.1) gekuppelten zweiten Spindelabschnitt (4.2), der den nicht selbsthemmenden Spindeltrieb aufweist, versehen ist, wenn ein Druckwächter-Auslösesignal ansteht.

14. Stellantrieb nach Anspruch 13,
**dadurch gekennzeichnet,** daß der erste Spindelabschnitt (4.1) mit dem zweiten Spindelabschnitt (4.2) über eine Druckfeder-Anordnung (22) gekoppelt ist und daß an das dem Drosselkörper (3) abgewandte Ende des ersten Spindelabschnitts (4.1) ein Sicherheitshebel (4a) angelenkt ist, mit wenigstens einem freien Ende, an welches eine im wesentlichen parallel zur Ventilspindel (4) verlaufende Nebenspindel (20a, 20b) über ein Langloch-Gelenk angelenkt ist, daß zu der Nebenspindel (20a, 20b) ein nicht selbsthemmender Nebenspindeltrieb mit wenigstens einer ersten mit der Spindelmutter (23) umlaufend gelagerten Bremsscheibe (24) gehört und ein zweiter Bremsmagnet (16b), welcher normalerweise die Nebenspindel (20a) an ihrer Bremsscheibe (24) festhält und im Falle der Zuführung eines Auslösesignals vom zugehörigen Druckwächter (15b) die Spindelmutter (23) zur Drehung und die Nebenspindel (20a) zur Axialbewegung freigibt.

15. Stellantrieb nach Anspruch 14,
**dadurch gekennzeichnet,** daß ein Gehäuse (25) von Nebenspindeltrieb und zweitem Bremsmagnet (16b) mit dem zweiten Spindelabschnitt (4.2) starr gekoppelt und mit diesem längsverschieblich gelagert ist.

16. Stellantrieb nach Anspruch 15,
**dadurch gekennzeichnet,** daß der Sicherheitshebel (4a) nach Art einer Wippe zweiarmig ausgebildet ist und an seine beiden freien Enden je eine Nebenspindel (20a, 20b) mit je einem Nebenspindeltrieb angelenkt sind, wobei die Gehäuse (25) der beiden Nebenspindeltriebe und ihre zugehörigen Bremsmagnete (16b, 16c) über eine Gehäusebrücke (4b) miteinander und die Gehäusebrücke (4b) mit dem zweiten Spindelabschnitt (4.2) der Ventilspindel (4) fest verbunden sind.

## Claims

1. Servo drive for safety and regulating valves of safety stations for metering energy flows in the form of gases, steam or water, in particular in thermal or industrial power plants, the safety valve having at least one restrictor body (3, 3a) which is adjustable relative to a valve seat and, when a response pressure which reaches or exceeds a permissible pressure on the inflow or outflow side of the safety valve occurs, opens or closes the restrictor cross-section through which the working medium flows, comprising
- a spindle drive (4, 5, 7, 8) for the restrictor body (3, 3a) and
- a planetary gear stage (11), coupled to the spindle drive (4, 5, 7, 8), for the superimposable introduction of a first drive torque from a regulating drive having a regulating motor (13) and of a second drive torque via a rapid-travel mechanism (SG) to rapidly open or close the valve when the response pressure is reached or exceeded,
characterized in that the drive force for the safety movement of the restrictor body (3, 3a) is derived from the working-medium pressure difference acting on the restrictor body, and in that to this end
- the spindle drive (4, 5, 7) is constructed so as to be non-self-locking and
- the rapid-travel mechanism (SG) is also coupled via a non-self-locking gear unit (9) to the planetary gear stage (11) and has at least one shaft (9a) normally securely braked by a releasable brake device (10), the brake device (10), when the response pressure occurs, releasing the rapid-travel mechanism (SG) to perform the safety movement of the restrictor body (3, 3a) into its required position by means of the inherent medium.

2. Servo drive according to Claim 1, characterized in that the spindle drive (4, 5, 7, 8) for the restrictor body (3, 3a) has a spindle nut (5), rotatably mounted on a valve spindle (4), and a spindle-nut housing (7), rotatably mounting but axially fixing the spindle nut (5), and furthermore an output-shaft journal (8) on the spindle-nut housing (7) for converting a rotation of the output-shaft journal (8) via spindle-nut housing (7) and spindle nut (5) into an axial thrust of spindle (4) and restrictor body (3, 3a) or vice versa.

3. Servo drive according to Claim 1 or 2, characterized in that the planetary gear stage (11) is connected to the output-shaft journal (8) and its planet gears (b1, b2) on the one hand mesh with the outer periphery of a sun gear (A), which can be moved by the regulating drive (13), and on the other hand mesh with the inner periphery of a ring gear (C) which is coupled to the rapid-travel mechanism (SG).

4. Servo drive according to any of Claims 1 to 3, characterized in that the rapid-travel mechanism (SG) is coupled to the planetary gear stage (11) via a non-self-locking worm drive (9).

5. Servo drive according to any of Claims 1 to 4, characterized in that the shaft (9a) of the rapid-travel mechanism (SG) can be securely braked by at least one brake device (10), in that the braking engagement of the brake device (10) is releasable in a remotely actuated manner when the response pressure occurs, and in that the shaft (9a) is coupled to a free-wheel mechanism (RG) which permits rotation of the shaft (9a) only in a direction of rotation corresponding to the safety movement of the restrictor body.

6. Servo drive according to Claim 5, characterized in that the shaft (9a) of the rapid-travel mechanism (SG) has at least one brake device (10) having a first brake disc (10a), sitting securely on the shaft (9a) and rotating with the same, and a second brake disc (10b) normally in braking engagement with the first brake disc (10a) and mounted so as to be axially displaceable but non-rotatable, which second brake disc (10b) is mounted in such a way that it can be moved into and out of braking engagement, and in that, furthermore, a directional locking mechanism (RG) is allocated to the shaft (9a), which directional locking mechanism (RG), in the not securely braked state of the shaft (9a), permits the latter to rotate only in a direction of rotation which corresponds to the safety movement of the restrictor body (3, 3a).

7. Servo drive according to Claim 5 or 6, characterized by at least one ratchet wheel (10a'), sitting securely on the shaft (9a) of the rapid-travel mechanism (SG), and at least one pawl (19, 19a) engaging in a spring-loaded manner into the ratchet tooth system of the ratchet wheel (10a') and pivotably mounted about a pawl axis parallel to the shaft axis.

8. Servo drive according to any of Claims 1 to 7, characterized in that, to monitor the actual pressure and to trip the brake device (10) when the response pressure is reached, a pressure-monitoring arrangement (DA) is connected in a pressure-transmitting manner to a working-medium pipeline (2b) of the safety valve, and in that the tripping signals produced by the pressure monitors (15) can be supplied to an electromagnet arrangement (EM) which normally holds the brake device (10) for the shaft (9a) of the rapid-travel mechanism (SG) in braking engagement and lifts the brake device (10) when the tripping signals are supplied.

9. Servo drive according to Claim 8, characterized by at least two pressure monitors (15; 15a, 15b, 15c) and at least two brake magnets (16; 16a, 16b, 16c) of the electromagnetic arrangement (EM), of which each brake magnet is in each case connected downstream from one of the pressure monitors, and in that at least two brake magnets (16), to control the second brake disc (10b), are coupled to the latter via a common transmission member (21) in such a way that the brake disc (10b) is lifted when at least one brake magnet responds or when at least one tripping signal from the pressure monitors (15; 15a, 15b, 15c) is present.

10. Servo drive according to Claim 9, characterized in that, in a three-channel arrangement having one pressure monitor/brake magnet pair each per channel, a one-of-three tripping action of the brake magnets (16; 16a, 16b, 16c) by the pressure monitors (15; 15a, 15b, 15c) and a one-of-three tripping action of the second brake disc (10b) by the brake magnets is provided.

11. Servo drive according to any of Claims 1 to 10, characterized in that the associated safety valve is designed as an opening valve for protection against excess pressure in the components or pipelines (2b) connected to its inflow side, and accordingly the permitted direction of rotation of the rapid-travel mechanism (SG) corresponds to the valve opening direction (f1).

12. Servo drive according to any of Claims 1 to 10, characterized in that the associated safety valve is designed as a closing valve for protection against excess pressure in the components or pipelines (2c) connected to its outflow side, and accordingly the permitted direction of rotation of the rapid-travel mechanism (SG) corresponds to the valve closing direction (f2).

13. Servo drive according to any of Claims 1 to 8 and 11, characterized in that at least one brake magnet (16a) connected downstream from a pressure monitor (15a) is provided, which brake magnet (16a) locks or releases the rapid-travel mechanism (SG), and in that at least one additional safety leg (SSt 1) connected downstream from a further pressure monitor (15b) via a signal line is provided, which additional safety leg (SSt 1) has means (16b, 20a, 4a) for displacing a first spindle section (4.1), having the restrictor body (3), into the open position relative to a second spindle section (4.2), coupled in a flexible manner (spring 22) to the first spindle section (4.1) and having the non-self-locking spindle drive, when a pressure-monitor tripping signal is present.

14. Servo drive according to Claim 13, characterized in that the first spindle section (4.1) is coupled to the second spindle section (4.2) via a compression-spring arrangement (22), and in that a safety lever (4a) is linked to the end of the first spindle section (4.1) remote from the restrictor body (3), which safety lever (4a) has at least one free end to which a secondary spindle (20a, 20b) running essentially parallel to the valve spindle (4) is linked via a slot joint, and in that a non-self-locking secondary spindle drive belongs to the secondary spindle (20a, 20b) which non-self-locking secondary spindle drive has at least one first brake disc (24), mounted so as to rotate with the spindle nut (23), and a second brake magnet (16b) which normally holds the secondary spindle (20a) in place on its brake disc (24) and, in the event of a tripping signal being supplied from the associated pressure monitor (15b), releases the spindle nut (23) for rotation and the secondary spindle (20a) for axial movement.

15. Servo drive according to Claim 14, characterized in that a housing (25) of secondary spindle drive and second brake magnet (16b) is rigidly coupled to the second spindle section (4.2) and is mounted together with the latter in a longitudinally displaceable manner.

16. Servo drive according to Claim 15, characterized in that the safety lever (4a) is of two-arm design like a rocker, and one secondary spindle (20a, 20b) each, having one secondary spindle drive each, is linked to its two free ends, the housings (25) of the two secondary spindle drives and their associated brake magnets (16b, 16c) being connected to one another via a housing bridge (4b), and the housing bridge (4b) being firmly connected to the second spindle section (4.2) of the valve spindle (4).

## Revendications

1. Servomoteur pour des vannes de sécurité et de régulation de postes de sécurité pour le dosage de flux d'énergie sous la forme de gaz, de vapeurs ou d'eau, notamment dans des centrales thermiques ou des centrales industrielles, la vanne de sécurité comportant au moins une pièce d'étranglement (3,3a) qui est mobile par rapport à un siège de vanne et qui ouvre ou ferme une section transversale d'étranglement, par laquelle passe du fluide de travail, lors de l'apparition d'une pression de réponse, qui atteint ou dépasse la pression admissible du côté arrivée ou du côté sortie de la vanne de sécurité, comportant
- un dispositif à broche (4,5,7,8) d'entraînement de la pièce d'étranglement (3,3a), et
- un étage de transmission planétaire (11) pouvant être couplé au dispositif d'entraînement à broche (4,5,7,8) et servant à appliquer, avec possibilité de superposition, un premier couple d'entraînement par un dispositif d'entraînement pour le réglage comportant un moteur de réglage (13) et un second couple d'entraînement par l'intermédiaire d'un dispositif de marche rapide (SG) servant à ouvrir et fermer rapidement la vanne, lorsque la pression de réponse est atteinte ou dépassée, caractérisé en ce que la force d'entraînement pour le déplacement de sécurité de la pièce d'étranglement (3,3a) est dérivée de la différence de pression, qui agit sur la pièce d'étranglement, du fluide de travail, et qu'à cet effet
- le dispositif d'entraînement à broche (4,5,6) est agencé de manière à être non autobloquant et
- également que le dispositif de marche rapide (SG) est couplé par l'intermédiaire d'une transmission non autobloquante (9), à l'étage de transmission planétaire (11) et comporte au moins un arbre (9a), qui normalement est serré de façon fixe au moyen d'un dispositif de freinage amovible (10) qui, lors de l'apparition de la pression de réponse, libère le dispositif de marche rapide (SG) pour exécuter, avec entraînement par son propre milieu, le déplacement de sécurité de la pièce d'étranglement (3,3a) dans sa position de consigne.

2. Servomoteur suivant la revendication 1, caractérisé par le fait que le dispositif d'entraînement à broche (4,5,7,8) de la pièce d'étranglement (3,3a) comporte un écrou de broche (5) monté rotatif sur une broche de vanne (4), et un boîtier (7) pour l'écrou de broche, qui supporte l'écrou de broche (5) de manière qu'il puisse tourner, tout en le bloquant axialement, et en outre un embout (8) de l'arbre mené situé sur le boîtier (7) de l'écrou de broche de manière à convertir une rotation de l'embout (8) de l'arbre mené, par l'intermédiaire du boîtier (7) de l'écrou de broche et de l'écrou de broche (5), en une poussée axiale de la broche (4) et de la pièce d'étranglement (3,3a) ou inversement.

3. Servomoteur suivant la revendication 1 ou 2, caractérisé par le fait que l'étage de transmission planétaire (11) est relié à l'embout (8) de l'arbre mené et que ses roues satellites (b1,b2) engrènent d'une part avec la circonférence extérieure d'une roue planétaire (A), qui peut être entraînée par le dispositif d'entraînement de réglage (13), et d'autre part avec la circonférence intérieure d'une couronne dentée (C), qui est accouplée au dispositif de marche rapide (SG).

4. Servomoteur suivant l'une des revendications 1 à 3, caractérisé par le fait que le dispositif à marche rapide (SG) est couplé par l'intermédiaire d'un dispositif d'entraînement non autobloquant à roue à denture hélicoïdale (9) à l'étage de transmission planétaire (11).

5. Servomoteur suivant l'une des revendications 1 à 4, caractérisé en ce que l'arbre (9a) du dispositif de marche rapide (SG) peut être freiné par au moins un dispositif de freinage (10), que lors de l'apparition de la pression de référence, l'action de freinage du dispositif de freinage (10) peut être desserré d'une manière télécommandée et que l'arbre (9a) et couplé à un dispositif à roue libre (RG), qui autorise une rotation de l'arbre (9a) uniquement dans un sens de rotation qui correspond au déplacement de sécurité du corps d'étranglement.

6. Servomoteur suivant la revendication 5, caractérisé par le fait que l'arbre (9a) du dispositif de marche rapide (SG) comporte au moins un dispositif de freinage (10), comportant un premier disque de frein (10a) monté fixe sur l'arbre (9a) et tournant avec ce dernier, et un second disque de frein (10b), normalement en prise avec le premier disque selon une liaison de freinage, tout en étant monté de manière à être mobile axialement, mais sans possibilité de rotation, et de manière à être serré en freinage et à en être déserré, et qu'en outre à l'arbre (9a) est associé un dispositif de blocage directif (RG), qui, lorsque l'arbre (9a) n'est pas immobilisé par freinage, en autorise la rotation uniquement dans un sens de rotation, qui correspond au déplacement de sécurité de la pièce d'étranglement (3,3a).

7. Servomoteur suivant la revendication 5 ou 6, caractérisé par au moins une roue à cliquet (10a), montée fixe sur l'arbre (9a) du dispositif de marche rapide (SG) et par au moins un cliquet de blocage (19,19a), qui pénètre, sous la charge d'un ressort, dans la denture de la roue à cliquet (10a) et qui est monté de manière à pouvoir pivoter autour d'un axe du cliquet parallèle à l'axe de l'arbre.

8. Servomoteur suivant l'une des revendications 1 à 7, caractérisé par le fait que pour le contrôle de la pression réelle et pour le déclenchement du dispositif de freinage (10) lorsque la pression de réponse est atteinte, le dispositif (DA) de contrôle de la pression est raccordé, de manière à transmettre la pression, à une conduite (2b) de la soupape de sécurité qui véhicule le fluide de travail, et que les signaux de déclenchement, produits par les contrôleurs de pression (15) peuvent être envoyés à un dispositif électromagnétique (EM), qui normalement maintient à l'état serré le dispositif de freinage (10) pour l'arbre (9a) du dispositif de marche rapide (SG) et déserre le dispositif de freinage (10) lors de l'envoi des signaux de déclenchement.

9. Servomoteur suivant la revendication 8, caractérisé par au moins deux contrôleurs de pression (15;15a,15b,15c) et par au moins deux aimants de freinage (16;16a,16b,16c) du dispositif électromagnétique (EM), parmi lesquels chaque aimant de freinage est branché en aval de l'un des contrôleurs de pression, et que les aimants de freinage (16), prévus au moins au nombre de deux, sont couplés par l'intermédiaire d'un organe de transmission commun (21) au second disque de frein (10b), pour sa commande, de telle sorte que le disque de frein (10b) est déserré, dès la réponse d'au moins un aimant de freinage ou lors de la présence d'au moins un signal de déclenchement des contrôleurs de pression (15;15a,15b,15c).

10. Servomoteursuivant la revendication 9, caractérisé par le fait que dans le cas d'un agencement à trois canaux ayant chacun un couple contrôleur de pression-aimant de frein, il est prévu un déclenchement un-parmi-trois des aimants de freinage (16;16a,16b,16c) par les contrôleurs de pression (15;15a,15b,15c) et un déclenchement un-parmi-trois du second disque de frein (10b) par les aimants de freinage.

11. Servomoteur suivant l'une des revendications 1 à 10, caractérisé par le fait que la vanne de sécurité associée est constituée en vanne d'ouverture servant à réaliser une protection vis-à-vis d'une surpression des éléments ou conduites (2b), communiquant avec le côté arrivée de l'écoulement, et que par conséquent le sens de rotation autorisé du dispositif de marche rapide (SG) correspond au sens (f1) d'ouverture de la vanne.

12. Servomoteur suivant l'une des revendications 1 à 10, caractérisé par le fait que la vanne de sécurité associée est constituée en vanne de fermeture réalisant une protection vis-à-vis d'une surpression des éléments ou des conduites (2c), qui communiquent avec le côté sortie de cette vanne, et que par conséquent le sens de rotation autorisé du dispositif de marche rapide (SG) correspond au sens de fermeture (f2) de la vanne.

13. Servomoteur suivant l'une des revendications 1 à 8 ainsi que 11, caractérisé par le fait qu'il est prévu au moins un aimant de freinage (16a), qui est en aval d'un contrôleur de pression (15a) et qui bloque ou libère le dispositif de marche rapide (SG), et qu'il est prévu au moins une section de sécurité supplémentaire (SSt 1) branchée en aval d'un autre contrôleur de pression (15b), par l'intermédiaire d'une ligne de transmission de signaux, et munie de moyens (16b,20a,4a) servant à amener une première section de broche (4.1), qui comporte la pièce d'étranglement (3), dans la position ouverte par rapport à une seconde section de broche (4.2), qui est couplée élastiquement (ressort 22) à la première section de broche (4.1), et qui comporte le dispositif d'entraînement à broche non autobloquant, lorsqu'un signal de déclenchement du contrôleur de pression apparaît.

14. Servomoteur suivant la revendication 13, caractérisé par le fait que la première section à broche (4.1) est couplée à la seconde section de broche (4.2) par l'intermédiaire d'un dispositif à ressort de compression (22), et que sur l'extrémité, tournée à l'opposé de la pièce d'étranglement (3), de la première section de broche (4.1) est articulé un levier de sécurité (4a) comportant au moins une extrémité libre, sur laquelle une broche secondaire (20a, 20b), qui est sensiblement parallèle à la broche (4) de la vanne, est articulée par l'intermédiaire d'une articulation à boutonnière, qu'un dispositif d'entraînement non autobloquant de broche secondaire comportant au moins un premier disque de frein (24) monté de manière à tourner avec l'écrou de broche (23), est associé à la broche secondaire (20a,20b), et un second aimant de frein (16b), qui normalement maintient fermement la broche secondaire (20a) sur son disque de frein (24) et, dans le cas de l'envoi d'un signal de déclenchement par le contrôleur de pression associé (15b), libère l'écrou de broche (23) pour sa rotation et la broche secondaire (20a) pour son déplacement axial.

15. Servomoteur suivant la revendication 14, caractérisé par le fait qu'un boîtier (25) est couplé rigidement par le dispositif d'entraînement de la broche secondaire et par le second aimant de freinage (16b), à la seconde section de broche (4.2) et est supporté de manière à pouvoir coulisser longitudinalement avec cette dernière.

16. Servomoteur suivant la revendication 15, caractérisé par le fait que le levier de sécurité (4a) est agencé, avec deux bras, à la manière d'une bascule et que des broches secondaires (20a,20b) comportant des dispositifs d'entraînement respectifs sont articulés sur les deux extrémités de ce levier, le boîtier (25) des deux dispositifs d'entraînement des broches secondaires et leurs aimants associés de freinage (16b,16c) étant reliés rigidement entre eux par l'intermédiaire d'un étrier (4b) du boîtier, cet étrier (4b) étant relié rigidement à la seconde section (4.2) de la broche de vanne (4).
